# FASCICULE DE BREVET EUROPEEN

(11) **EP 0 127 523 B1**
(45) Date de publication et mention de la délivrance du brevet: **10.08.1988**
(21) Numéro de dépôt: 84401014.0
(22) Date de dépôt: 17.05.1984
(51) Int. Cl.: H01J 27/18

(54) **Source d'ions à résonance cyclotronique des électrons**
Elektronzyklotronresonanz-Ionenquelle
Electron-cyclotron resonance ion source

(30) Priorité: 20.05.1983 FR 8308401
(43) Date de publication de la demande: 05.12.1984
(73) Titulaire: COMMISSARIAT A L'ENERGIE ATOMIQUE, 75015 Paris Cédex 15 (FR)
(72) Inventeur: Delaunay, Marc, F-38100 Grenoble (FR); Gualandris, René, F-38100 Grenoble (FR); Geller, Richard, F-38000 Grenoble (FR); Jaquot, Claude, F-38120 Saint Egreve (FR); Ludwig, Paul, F-38000 Grenoble (FR); Mathonnet, Jean-Marc, F-38100 Grenoble (FR); Rocco, Jean-Claude, F-38640 Claix (FR); Sermet, Pierre, F-38000 Grenoble (FR); Zadworny, Francois, F-38700 Corenc (FR); Bourg, Francois, F-38400 Saint Mertin d'Heres (FR)
(74) Mandataire: Mongrédien, André

(56) Documents cités:
- NUCLEAR INSTRUMENTS & METHODS IN PHYSICS RESEARCH, vol. 196, no. 2/3, mai 1982, Amsterdam (NL) F. BOURG et al.:"Source d'ions multicharges minimafios. Nouvelles caractéristiques", pages 325-329
- NUCLEAR INSTRUMENTS AND METHODS, vol. 127, 15 août 1975, North-Holland Publishing Company, Amsterdam (NL) P. BRIAND et al.:"Production and abundance measurements of multicharged xenon ions in ECR produced plasmas", pages 441-443
- JAPANESE JOURNAL OF APPLIED PHYSICS, vol. 11, no. 5, mai 1972, Tokyo (JP) Y. OKAMOTO et al.:"Some features of an electron cyclotron resonance plasma produced by means of a Lisitano-coil", pages 726-731

## Description

La présente Invention a pour objet une source d'ions a résonance cyclotronique des électrons. Elle trouve de nombreuses applications, en fonction des différentes valeurs de la gamme de l'énergie cinétique des ions extraits, dans les domaines vaporisation (sputtering) des couches minces, microgravure, implantation ionique, chauffage par neutrons rapides du plasma des réacteurs à fusion, accélérateurs tandems, synchrocyclotron,... etc.

Dans les sources d'ions à résonance cyclotronique électronique, les ions sont formés en ionisant fortement un gaz ou une vapeur d'un matériau solide, contenu dans une cavité hyperfréquence, grâce à l'action conjuguée d'un champ électromagnétique de haute fréquence, établi dans la cavité, et d'un champ magnétique résultant régnant dans ladite cavité. Le champ magnétique présente une amplitude Bᵣ satisfaisant à la condition de résonance cyclotronique électronique, Bᵣ = f - 2 1t W où m est la masse des électrons, e sa charge et f la fréquence du champ électromagnétique. Cette résonance permet d'accélérer fortement les électrons formés qui, par impact sur les atomes neutres du gaz ou de la vapeur, permettent d'ioniser fortement ces derniers.

Le fonctionnement d'une source à résonance cyclotronique a notamment été décrit dans le brevet américain n° 4417 178 déposé au nom du demandeur.

Jusqu'à présent, les réalisations des sources d'ions à résonance cyclotronique des électrons, comme par exemple celle décrite par R. Geller, C. Jacquot et P. Sermetdans les "Proceedings of the Symposium on ions sources and formation of ion beams", Berckeley (Oct. 1974) et par F. Bourg, R. Geller, B. Jacquot, T. Lamy, M. Pontonnier et J. C. Rocco dans "Nuclear Instruments & Methods" North-Holland Publishing Company 196 (1982) pp. 325-329 sont basées sur l'établissement d'un confinement du plasma à l'aide d'une configuration magnétique en miroir. Dans la réalisation seton la première référence, la configuration magnétique en miroir est obtenue par l'intermédiaire de trois groupes de bobines.

La figure 1 représente un diagramme, montrant la courbe du champ magnétique en fonction de la distance suivant l'axe central de la source d'ions seton l'art antérieur en superposition avec une représentation schématique de l'emplacement des éléments principaux constituant cette source.

Comme le montre la figure 1, la courbe du champ magnétique 1 fournie par l'ensemble des bobines a deux maxima aux endroits du premier groupe 2 et du troisième groupe 4 de bobines et un minimum entre ces deux maxima à l'endroit du deuxième groupe 3 de bobines, ce dernier groupe étant alimenté en contre-champ.

Les valeurs maximales sont plus grandes que la valeur Bᵣ de l'induction magnétique correspondant à la résonance cyclotronique, cette résonance étant atteinte entre les deux maxima.

Le plasma est donc créé et confiné dans la zone de la source d'ions qui se trouve entre lesdits maxima du champ magnétique.

Les valeurs maximale et minimale de l'induction magnétique de cette source d'ions, prise pour l'exemple, sont 0,42 et 0,32 T (4 200 et 3 200 Gauss) respectivement.

La résonance cyclotronique des électrons s'effectue à 0,36 T (3 600 Gauss), la fréquence de l'onde haute fréquence injectée étant fixée à environ 10 GHz.

Les ions créés dans le plasma sont enfin extraits par un système d'extractions 5, constitué d'électrodes, qui se trouvent en aval du deuxième maximum du champ magnétique. En outre, si, comme dans l'exemple décrit ci-dessus, le système d'extraction des ions est placé en aval du deuxième maximum du champ magnétique, et si celui-ci est diminué, le courant d'ions émis par la source diminue proportionnellement.

Pour obtenir un courant d'ions intense, on extrait donc les ions dans un champ magnétique de même ordre de grandeur que le champ de la résonance cyclotronique.

Si le faisceau d'ions est émis dans le champ magnétique créé par l'ensemble de bobines et si le champ magnétique est annulé brusquement en aval de la deuxième bobine de la source d'ions, les ions prennent de l'énergie transversale et le faisceau d'ions diverge, donc ses qualités optiques sont détruites. Cet effet est décrit dans le théorème de Bush.

Pour conserver les qualités optiques du faisceau en aval de la source d'ions, il faut alors maintenir constant le champ magnétique dans tout l'espace de glissement du faisceau d'ions jusqu'à l'endroit de son application ou de la transformation des ions en particules neutres. Pour l'exemple décrit ci-dessus, le champ à maintenir constant correspond à une induction de 0,36 T (3 600 Gauss) environ, l'énergie électrique consommée par les bobines 6 créant ce champ magnétique est de l'ordre de 1 Mégawatt.

Dans le cas d'utilisation des ions à basse énergie (inférieure à 1 keV) le système d'extraction ne permet pas d'extraire les fortes densités. Pour augmenter cette dernière, on peut comprimer le faisceau d'ions en aval de la source d'ions.

Pour comprimer le faisceau d'ions, il faut augmenter le champ magnétique proportionnellement.

L'augmentation de la densité du courant d'ions est donc limitée par les problèmes techniques qui se posent, concernant la production des champs magnétiques de cet ordre de grandeur.

En résumé, tes sources d'ions selon l'état de la technique présentent les inconvénients principaux suivants.

- très haute consommation d'énergie de la configuration magnétique,
- l'augmentation de la densité du courant d'ions à faible énergie cinétique est problématique à cause de la nécessité d'un champ magnétique élevé.

La présente invention a pour but de remédier à ces inconvénients. Pour cela, elle prévoit une modification de la configuration magnétique de confinement du plasma dans une source d'ions à résonance cyclotronique des électrons, qui permet l'extraction des ions dans un champ magnétique nettement inférieur à celui des sources d'ions de l'art antérieur.

La présente invention a précisément pour objet une source d'ions à résonance cyclotronique des électrons comportant un récipient contenant un gaz ou une vapeur d'un matériau destiné à former un plasma, celui-ci étant créé et confiné dans une configuration de champ magnétque, un système d'injection d'une puissance hyperfréquence à l'une des extrémités du récipient, ce système d'injection comportant une fenêtre étanche, et un système d'extraction des ions, caratérisée en ce que la configration de champ magnétique est produite par deux groupes de bobines, un premier groupe, situé dans le plan défini par la fenêtre étanche du système d'injection de la puissance hyperfréquence et entourant celui-ci, fournissant le champ magnétique confinant le plasma, et un deuxième groupe, alimenté en contre-champ par rapport au premier groupe, entourant le système d'extraction des ions, l'induction magnétique fournie par l'ensemble des groupes de bobines dans l'axe de source ayant une valeur maximale, supérieure à celle de la résonance cyclotronique, à l'endroit du premier group de bobines et décroissant jusqu'à une valeur minimale à l'endroit du système d'extraction de sion, en passant par la valeur de l'induction magnétique Bᵣ correspondant à la résonance cyclotronique, entre les deux groupes de bobines.

Selon un mode préféré de réalisation de la source d'ions, un troisième groupe de bobines, monté en aval du système d'extraction des ions et alimenté dans le même sens que le premier groupe, fournit un champ magnétique supérieur à celui du système d'extraction pour comprimer le faisceau d'ions extraits.

Selon un autre mode de réalisation d'une source d'ions, la position du système d'extraction dans la source est choisie telle que le champ magnétique faible à l'endroit de l'extraction est fourni seulement par le premier groupe de bobines.

Selon une autre caractéristique, la configuration magnétique du confinement du plasma comprend en supplément une configuration magnétique multipolaire constituée par des aimants permanents.

Selon une autre caractéristique, le champ magnétique correspondant à la résonance cyclotronique est atteint à une distance de l'ordre de quelques centimètres en aval de la jonction entre l'injecteur hyperfréquence et la cavité de la source d'ions.

Selon une autre caractéristique, l'injection du gaz est effectuée en amont du système d'extraction les ions et en son voisinage.

Selon une autre caractéristique, le système d'extraction des ions est constitué par une seule électrode.

Selon un mode de réalisation de la source de l'invention, le gaz destiné à former un plasma est du deutérium et le champ magnétique minimal à l'endroit du deuxième groupe de bobines est de l'ordre de quelques centaines de Gauss.

Les caractéristiques de l'invention ressortiront mieux à l'aide de la description qui va suivre, donnée à titre explicatif et nullement limitatif, en référence aux dessins annexés, sur lesquels:

- la figure 1, déjà décrite, représente un diagramme montrant la courbe du champ magnétique en fonction de la distance suivant l'axe central de la source d'ions selon l'art antérieur en superposition avec une représentation schématique de l'emplacement de quelques éléments principaux constituant cette source;
la figure 2a représente schématiquement, une source d'ions à résonance cyclotronique des électrons selon l'invention en coupe dans le plan comprenant l'axe central de la source;
la figure 2b représente, en diagramme le profil du champ magnétique en fonction de la distance suivant l'axe central d'une source d'ions conforme à l'invention;
- la figure 3 représente schématiquement en coupe transversale suivant les flèches de la figure 2, la configuration hexapolaire du confinement magnétique supplémentaire du plasma.
La figure 2a représente schématiquement et d'une manière simplifiée, un exemple d'une réalisation d'une source d'ions à résonance cyclotronique des électrons en coupe transversale, comprenant l'axe central de la source.

Dans une cavité 9 sous vide, de forme cylindrique de révolution par exemple, l'une des extrémités porte un injecteur 8 d'une puissance hyperfréquence et l'autre extrémité est reliée à l'endroit d'utilisation des ions. Il est à noter que la cavité 9 peut avoir une forme quelconque suivant le caractère de la source d'ions. Notamment, le système d'injection d'une puissance hyperfréquence 8 peut être constitué par plusieurs injecteurs hyperfréquence. On introduite 17 un gaz ou une vapeur destiné à former un plasma sous une pression faible de quelles 0,13 Pa (10-³ Torr) en amont du système d'extraction des ions et en son voisinage.

On applique un champ magnétique statique axial par l'intermédiaire de bobines qui entourent la cavité. Il est aussi envisageable d'utiliser des aimants permanents entourant la cavité pour fournir le champ magnétique de confinement.

Si la pulsation du champ hyperfréquence σ est égale à la pulsation de résonance cyclotronique des électrons dans le champ magnétique, le plasma est alors créé

Dans un autre mode de réalisation d'une source d'ions, le plasma est créé à un autre endroit et injecté ensuite dans la cavité 9. Le plasma est confiné dans la configuration magnétique obtenue par l'intermédiaire de deux groupes de bobines 11, 12.

Le premier groupe de bobines 11 est situé dans le plan défini par la fenêtre étanche 13 de l'injecteur hyperfréquence 8 et entoure celle-ci.

Le deuxième groupe de bobines 12 est placé à une distance prédéterminée en aval du premier groupe de bobines et est alimenté en contre-champ par rapport au premier groupe.

Comme le montre la figure 2b, l'ensemble de ces deux groupes de bobines fournit un champ magnétique qui a une valeur maximale à l'endroit du premier groupe de bobines 11. Cette valeur est choisie supérieure à la valeur B,, correspondant à la résonance cyclotronique des électrons.

Le champ magnétique décroît jusqu'à une valeur minimale à l'endroit du deuxième groupe de bobines 12.

En passant, le champ magnétique atteint la valeur du champ magnétique Bᵣ correspondant à la résonance cyclotronique. On peut aussi choisir la distance entre le premier groupe de bobines et le système d'extraction telle que le champ magnétique à l'endroit de l'extraction est fourni seulement par le premier groupe de bobines.

Le profil du champ magnétique est choisi tel que la résonance cyclotronique des électrons s'effectue à quelques centimètres en aval de la jonction entre l'injecteur de la puissance hyperfréquence et la cavité.

D'une part, la zone de résonance se trouve suffisamment loin de la fenêtre 13 pour que le plasma 10 créé à cet endroit ne diffuse guère vers celle-ci et donc ne risque pas de la détériorer.

D'autre part, la résonance est suffisamment loin des parois de la cavité pour que la densité de plasma ne soit pas diminuée.

Le nombre de bobines formant un groupe dépend du champ magnétique à fournir.

Dans un mode préféré de la réalisation du confinement magnétique du plasma, on installe en supplément entre le premier 11 et le deuxième 12 groupes de bobines une configuration magnétique multipolaire.

La figure 3 montre schématiquement en coupe transversale suivant la coupe A-A de la figure 2a, une configuration hexapolaire du confinement magnétique supplémentaire. Le plasma 10 est confiné par les lignes de force du champ magnétique créé par des aimants permanents 18 répartis en couronne autour de la partie cylindrique de la cavité qui entoure le plasma et dont les polarités sont alternées.

Dans le cas où le gaz destiné à former un plasma est du deutérium, la fréquence de la pulsation du champ hyperfréquence étant d'environ 10 GHz, la résonance cyclotronique des électrons se produit pour une induction Bᵣ = 0,36 T (3 600 Gauss).

La valeur maximale de l'induction Bₘₐₓ à l'endroit du premier groupe des bobines est choisie de préférence aux environs de 0,4 T (4 000 Gauss) et la valeur à l'endroit du deuxième groupe des bobines est de préference de l'ordre de quelques 10-² T (centaines de Gauss).

Le système d'extraction des ions 14 est installé à l'intérieur des bobines formant le deuxième groupe.

Il est à noter que dans la source conforme à l'invention, cette valeur de l'induction magnétique à l'endroit du système d'extraction est inférieure à 10 % de la valeur de l'induction Bᵣ correspondant à la résonance cyclotronique.

Le système d'extraction peut être réalisé sous forme d'une seule électrode.

Des essais avec une source d'ions selon l'invention ayant un tel positionnement du système d'extraction 14 ont montré qu'en contraste avec les expériences réalisées avec les sources d'ions selon l'art antérieur, où le système d'éxtraction 5 (Fig. 1) des ions est placé en aval d'un deuxième maximum du champ magnétique d'un confinement du plasma, le courant d'ions extraits n'est pas proportionnel à la valeur d'induction magnétique à l'endroit d'extraction.

Dans des conditions comparables, le courant d'ions émis par la source d'ions selon l'invention est double par rapport à celui d'une source conventionnelle.

Si on augmente la puissance hyperfréquence par unité de volume, le courant d'ions augmente. On peut alors extraire des courants d'ions plus grands, ou bien réduire les dimensions des cavités en largeur et en diamètre, ce qui entraîne l'utilisation des "minicavités", à condition que la résonance cyclotronique soit dans la cavité, à quelques centimètres de la transition guide- cavité.

En outre, on constate que l'homogénéité radiale du faisceau extrait 16 est améliorée notablement, la stabilité du plasma 10 créé dans cette configuration magnétique selon l'invention est plus grande que celle de l'art antérieur.

Le faisceau extrait de la source d'ions peut être comprimé, en aval des électrodes d'extraction, par l'application d'un champ magnétique supérieur à celui appliqué au système d'extraction 14. La densité du courant d'ions augmente proportionnellement au champ magnétique appliqué.

La réalisation de ce champ magnétique est effectuée par l'intermédiaire d'un troisième groupe 15 de bobines, comme indiqué sur la figure 2. Le champ magnétique à l'endroit d'extraction des ions étant très faible pour garder ou augmenter la qualité optique du faisceau d'ions en amont de la source d'ions, il suffit alors de prévoir des bobines destinées à fournir un champ magnétique nettement inférieur à celui utilisé dans les sources selon l'art antérieur.

Pour des exemples donnés ci-dessus, la consommation d'énergie de ces bobines est réduite d'un facteur supérieur à dix ; il s'effectue donc une économie d'énergie importante.

Selon un autre aspect concernant la qualité optique du faisceau d'ions, on peut même annuler le champ magnétique bien avant l'endroit de son application, sans dégrader sa qualité optique.

L'effet décrit dans le théorème de Bush devient négligeable, car le champ magnétique est relativement faible.

Il en résulte une nouvelle économie d'énergie très importante côté aval de la source d'ions et l'encombrement est réduit grâce à la suppression de nombreuses bobines.

## Revendications

1. Source d'ions à résonance cyclotronique des électrons (7) comportant un récipient (9) contenant un gaz ou une vapeur d'un matériau destiné à former un plasma (10), celui-ci étant créé et confiné dans une configuration de champ magnétique, un système d'injection (8) d'une puissance hyperfréquence à l'une des extrémités du récipient, ce système d'injection comportant une fenêtre étanche (13) et un système d'extraction (14) des ions, caractérisée en ce que la configuration de champ magnétique est produite par deux groupes de bobines (11, 12), un premier groupe (11), situé dans le plan défini par la fenêtre étanche (13) du système d'injection (8) de la puissance hyperfréquence et entourant celui-ci, fournissant le champ magnétique confinant le plasma, et un deuxième groupe (12), alimenté en contre-champ par rapport au premier groupe, entourant le système d'extraction (14) des ions, l'induction magnétique fournie par l'ensemble de groupes de bobines (11, 12) dans l'axe de la source d'ions ayant une valeur maximale, supérieure à celle de la résonance cyclotronique, à l'endroit du premier groupe (11) de bobines et décroissant jusqu'à une valeur minimale à l'endroit du système d'extraction (14) des ions, en passant par la valeur de l'induction magnétique Bᵣ correspondant à la résonance cyclotronique, entre les deux groupes (11, 12) de bobines.

2. Source d'ions selon la revendication 1, caractérisée en ce qu'un troisième groupe de bobines (15) monté en aval du système d'extraction des ions (14) est alimenté dans le même sens que le premier groupe, et fournit un champ magnétique supérieur à celui du système d'extraction pour comprimer le faisceau d'ions extraits (16).

3. Source d'ions selon la revendication 1 ou 2, modifiée en ce que le second groupe de bobines est supprimé, la position du système d'extraction dans la source étant alors choisie pour que le champ magnétique faible à l'endroit de l'extraction ne soit fourni que par le premier groupe de bobines.

4. Source d'ions selon l'une quelconque des revendications 1 à 3, caractérisée en ce que la configuration magnétique du confinement du plasma comprend en supplément une configuration multipolaire constituée par des aimants permanents (18).

5. Source d'ions selon l'une quelconque des revendications 1 à 4, caractérisée en ce que le champ magnétique correspondant à la résonance cyclotronique est atteint à une distance de l'ordre de quelques centimètres en aval de la jonction du système d'injection hyperfréquence (8) avec la cavité (9) de la source d'ions.

6. Source d'ions selon l'une quelconque des revendications 1 à 5, caractérisée en ce que l'injection du gaz (17) est effectuée en amont du système d'extraction des ions et en son voisinage.

7. Source d'ions selon l'une quelconque des revendications 1 à 6, caractérisée en ce que le système d'extraction (14) des ions est constitué par une seule électrode.

8. Source d'ions selon l'une quelconque des revendications 1 à 7, caractérisée en ce que le gaz destiné à former un plasma est du deutérium et en ce que le champ magnétique à l'endroit du système d'extraction (14) est de l'ordre de quelques 10-2T.

## Patentansprüche

1. Elektronzyklotronresonanz-lonenquelle (7) mit einem Behälter (9), der ein Gas oder Dampf eines Materials enthält, welches ein Plasma (10) bilden soll, wobei dieses in einer Magnetfeldkonfiguration erzeugt und begrenzt wird, einem Einspeisesystem (8) für eine Hyperfrequenzleistung an einem der Behälterenden, wobei dieses Einspeisesystem ein dichtes Fenster (13) und ein Extraktionssystem (14) für die Ionen umfaßt, dadurch gekennzeichnet, daß die Magnetfeldkonfiguration von zwei Gruppen von Spulen (11, 12) erzeugt wird, einer ersten Gruppe (11), die sich in der durch das dichte Fenster (13) des Einspeisesystems (8) für die Hyperfrequenzleistung festgelegten Ebene befindet und jenes umgibt und das das Plasma begrenzende Magnetfeld liefert, und einer zweiten Gruppe (12), die in bezug auf die erste Gruppe mit Gegenfeld gespeist wird und das Extraktionssystem (14) für die Ionen umgibt, wobei die von der Gesamtheit der Spulengruppen (11, 12) auf der Achse der lonenquelle gelieferte, magnetische Induktion an der Stelle der ersten Spulengruppe (11) einen größeren maximalen Wert als derjenige der Zyklotronresonanz aufweist und bis auf einen minimalen Wert an der Stelle des Extraktionssystems (14) für die Ionen abfällt, wobei sie zwischen den zwei Spulengruppen (11, 12) durch den Lert der magnetischen Induktion (Bᵣ) hindurchgeht, die der Zyklotronresonanz entspricht.

2. lonenquelle nach Anspruch 1, dadurch gekennzeichnet, daß eine dritte Spulengruppe (15) stromabwärts des Extraktionssystems (14) für die Ionen angebracht ist und mit dem gleichen Sinn wie die erste Gruppe gespeist wird und ein Magnetfeld liefert, welches größer als dasjenige des Extraktionssystems ist, um das Bündel (16) von extrahierten Ionen zusammenzudrücken.

3. lonenquelle nach Anspruch 1 oder 2, welches dahingehend abgeändert ist, daß die zweite Spulengruppe unterdrückt ist, wobei die Position des Extraktionssystems bei der Quelle dann so gewählt ist, daß das schwache Magnetfeld an der Extraktionsstelle nur von der ersten Spulengruppe geliefert wird.

4. Ionenquelle nach irgendeinem der Ansprüche 1 bis 3, dadurch gekennzeichnet, daß die magnetische Konfiguration zur Begrenzung des Plasmas zusätzlich eine mehrpolige Konfiguration umfaßt, die von Permanentmagneten (18) gebildet ist.

5. lonenquelle nach irgendeinem der Ansprüche 1 bis 4, dadurch gekennzeichnet, daß das der Zyklotronresonanz entsprechende Magnetfeld mit einem Abstand von der Grössenordnung von einigen Zentimetern stromabwärts der Verbindung des Hyperfrequenz-Einspeisesystems (8) mit dem Hohlraum (9) der lonenquelle erhalten wird.

6. lonenquelle nach irgendeinem der Ansprüche 1 bis 5, dadurch gekennzeichnet, daß das Einführen des Gases (17) stromaufwärts des Extraktionssystems für die Ionen und in dessen Nähe erfolgt.

7. lonenquelle nach irgendeinem der Ansprüche 1 bis 6, dadurch gekennzeichnet, daß das Extraktionssystem (14) für die lonen von einer einzigen Elektrode gebildet ist.

8. Ionenquelle nach irgendeinem der Ansprüche 1 bis 7, dadurch gekennzeichnet, daß das Gas, welches ein Plasma bilden soll, Deuterium ist und daß das Magnetfeld an der Stelle des Extraktionssystems (14) in der Größenordnung von einigen 10-²T ist.

## Claims

1. Electron cyclotron resonance ion source (7) incorporating a container (9) containing a gas or a vapour of a material for forming a plasma (10), the latter being created and confined in a magnetic field configuration, a system (8) for injecting an ultra-high frequency power at one of the ends of the containeraid injection system having a tight window (13) and an ion extraction system (14), characterized in that the magnetic field configuration is produced by two groups of coils (11, 12), a first group (11), located in the plane defined by the tight window (13) of the ultra-high frequency power injection system (8) and surrounding the latter supplying the magnetic field confining the plasma, and a second group (12) supplied in counter field with respect to the first group, surrounding the ion extraction system (14), the magnetic induction supplied by all-the groups of coils (11, 12) in the axis of the ion source having a maximum value higher than that of the cyclotron resonance at the location of tie first group (11) of coils and decreasing to a minimum value at the location of the ion extraction system (14), whilst passing through the magnetic induction value Bᵣ corresponding to the cyclotron resonance between the two groups (11, 12) of coils.

2. lon source according to claim 1, characterized in that a third group (15) of coils connected downstream of the ion extraction system (14) is supplied in the same direction as the first group and supplies a magnetic field higher than that of the extraction system in order to compress the extracted ion beam (16).

3. Ion source according to claims 1 or 2, modified in that the second group of coils is eliminated, the position of tile extraction system in the source then being chosen so that the weak magnetic field at the location of the extraction is only supplied by the first group of coils.

4. lon source according to any one of the claims 1 to 3, characterized in that the magnetic configuration of the confinement of the plasma additionally comprises a multipolar configuration constituted by permanent magnets (18).

5. Ion source according to any one of the claims 1 to 4, characterized in that the magnetic field corresponding to the cyclotron resonance is reached at a distance of a few centimetres downstream of the junction of the ultra-high frequency injection system (8) with a cavity (9) of the ion source.

6. lon source according to any one of the claims 1 to 5, characterized in that the injection of the gas (17) is performed upstream of the ion extraction system and in the vicinity thereof.

7. Ion source according to any one of the claims 1 to 6, characterized in that the ion extraction system (14) is constituted by a single electrode.

8. lon source according to any one of the claims 1 to 7, characterized in that tie gas for forming a plasma is deuterium and in that the magnetic field at the location of the extraction system (14) is approximately a few 10-²T.
